# EUROPÄISCHE PATENTSCHRIFT

(11) **EP 1 306 868 B1**
(45) Veröffentlichungstag und Bekanntmachung des Hinweises auf die Patenterteilung: **10.11.2004**
(21) Anmeldenummer: 02090369.6
(22) Anmeldetag: 05.02.1999
(51) Int. Cl.: H01H 33/91

(54) **Hochspannungsleistungsschalter mit einer Isolierstoffdüse**
High voltage power circuit breaker with insulating nozzle
Sectionneur de puissance haute tension à buse isolante

(30) Priorität: 25.02.1998 DE 19809088
(43) Veröffentlichungstag der Anmeldung: 02.05.2003
(62) Teilanmeldung aus: 99915472.7
(73) Patentinhaber: SIEMENS AKTIENGESELLSCHAFT, 80333 München (DE)
(72) Erfinder: Bergmann, Ralf, Dr., 91058 Erlangen (DE); Dienemann, Hold, Dr., 12527 Berlin (DE); Lehmann, Volker, 14929 Treuenbrietzen (DE); Marin, Heiner, 14055 Berlin (DE)

(56) Entgegenhaltungen:
- US-A- 5 483 210

## Beschreibung

Die Erfindung bezieht sich auf eine Isolierstoffdüse für einen Hochspannungsleistungsschalter, welche zumindest während eines Ausschaltvorganges eine zwischen zwei Lichtbogenkontaktstücken gebildete Schaltstrecke umgibt, wobei die Isolierstoffdüse einen Durchgangskanal mit einem zylindrischen Bereich aufweist, der von einem relativ zur Isolierstoffdüse bewegbaren Lichtbogenkontaktstück während des Ausschaltvorganges verdämmt ist.

Ein derartiger Hochspannungsleistungsschalter ist beispielsweise aus der US 4 342 890 bekannt. Bei einem derartigen Schalter werden während des Ausschaltvorganges die Lichtbogenkontaktstücke in axialer Richtung voneinander getrennt, worauf sich in vielen Schaltfällen ein Lichtbogen zwischen diesen in der Schaltstrecke ausbildet. Durch diesen Lichtbogen wird das vorhandene Löschgas, üblicherweise SF₆, aufgeheizt und strömt in einen Heizraum, wo es zwischengespeichert wird. Von dort gelangt das unter hohem Druck stehende Löschgas dann bei einem Stromnulldurchgang und entsprechendem Verlöschen des Lichtbogens in den Lichtbogenraum zur Schaltstrecke, um diese zu kühlen und eine Rückzündung des Lichtbogens zu verhindern. Die Isolierstoffdüse ist zur Ausrichtung des Löschgasstromes, zur Beschleunigung des Löschgasstromes und zu seiner Steuerung vorgesehen. Insbesondere ist der Durchgangskanal der Isolierstoffdüse bis zum Erreichen der Löschposition durch ein Lichtbogenkontaktstück verschlossen, so dass sich zunächst ein hoher Löschgasdruck in der Schaltstrecke aufbauen kann, der eine intensive Strömung nach Öffnen des Durchgangskanals zur Folge hat.

Es ist bekannt, dass insbesondere der Zwischenraum zwischen dem Lichtbogenkontaktstück, das den Durchgangskanal zeitweilig verdämmt und dem Material der Isolierstoffdüse dielektrische Probleme infolge der hohen vorliegenden Feldstärke entstehen können. Daher ist es bekannt, ein Endstück des Lichtbogenkontaktstückes mit gegenüber dem Schaft verringertem Durchmesser auszubilden, so dass in dem Zeitbereich, wenn das Lichtbogenkontaktstück den Durchgangskanal freigibt, ein Gasspalt zwischen dem Endstück des Lichtbogenkontaktstücks und der Wand des Durchgangskanals besteht, der dielektrische Probleme verhindern oder verringern soll.

Ein hiermit zusammenhängendes Problem besteht jedoch darin, dass in einem solchen Spalt vorzeitig Löschgas aus der Schaltstrecke entweichen kann, das zu einer nachfolgenden Kühlung der Schaltstrecke dann nicht mehr beiträgt.

Weiterhin geht aus dem US-Patent US 5,483,210 ein Hochspannungsleistungsschalter hervor, welcher mit einer Isolierstoffdüse ausgestattet ist. Die Isolierstoffdüse umgibt die Schaltstrecke zwischen zwei relativ zueinander bewegbaren Lichtbogenkontaktstücken. Weiterhin weist die Isolierstoffdüse eine Düsenengstelle auf, welche während eines Schaltvorganges durch eines der Lichtbogenkontaktstücke, welches relativ zu der Isolierstoffdüse bewegbar ist, verdämmbar ist. Durch dieses Verdämmen wird durch den Lichtbogen ein unter erhöhtem Druck stehendes Gaspolster erzeugt. Mit dem Freigeben der Düsenengstelle kann dieses Gas durch die Düsenengstelle hindurch abströmen und den Lichtbogen kühlen. Zusätzlich wird diese Strömung von einer Kolbenzylinderanordnung unterstützt. Dabei ist ein Zylinder relativ zu einem Kolben bewegbar, wodurch Gas gegen den Lichtbogen geblasen wird.

Die Relativbewegung der Kolbenzylinderanordnung wird durch den Antrieb der Schaltkontaktstücke getrieben. Aufgrund der zusätzlichen Belastung muss ein Antrieb mit einer erhöhten Antriebsleistung eingesetzt werden.

Der vorliegenden Erfindung liegt die Aufgabe zugrunde, eine Isolierstoffdüse für einen Hochspannungsschalter zu schaffen, die eine verstärkte Beblasung des Lichtbogens mit komprimiertem Gas erlaubt.

Die Aufgabe wird erfindungsgemäß dadurch gelöst, dass die Länge des zylindrischen Bereiches mindestens 2 mal so groß ist wie dessen Durchmesser.

Durch die erfindungsgemäße Ausgestaltung einer Isolierstoffdüse ist gewährleistet, dass über einen ausreichend langen Zeitraum die Verdämmung des zylindrischen Bereiches aufrechterhalten wird. Dadurch wird das Zeitintervall für das Aufheizen und Komprimieren des Gases durch den Lichtbogen vergrößert. Auch bei einer Verlängerung des zylindrischen Bereiches gegenüber den bekannten Lösungen wird der Lichtbogen noch in einem ausreichend langen Zeitraum mit Gas beblasen.

Es ist hierdurch auch eine gute Abdichtung des Durchgangskanals durch das erste Lichtbogenkontaktstück erreicht, solange der Schaft den zylindrischen Bereich des Durchgangskanals blockiert. Zwischen dem Außendurchmesser des Schaftes und der Wand des Durchgangskanals muss aus Toleranzgründen und um eine leichte Bewegbarkeit des Lichtbogenkontaktstücks zu gewährleisten, zwar eine gewisse Spaltbreite vorgesehen sein, jedoch ist dieser Spalt so schmal, dass dort wenig Löschgas verloren geht, insbesondere dadurch, dass wenigstens zu Anfang eines Ausschaltvorganges der Durchgangskanal auf einer großen Länge blockiert ist, so dass das Löschgas über eine große Länge durch den Spalt strömen muss, um in einen Expansionsraum zu gelangen. Dies ist mittels einer bekannten Düse mit einer lokalen Engstelle praktisch nicht erreichbar.

Es kann auch vorteilhaft vorgesehen sein, dass die Länge größer ist als das Drei- oder Vierfache des Durchmessers des zylindrischen Bereichs.

Durch die Längenverhältnisse des Endstücks und des zylindrischen Bereichs ist sichergestellt, dass zu dem Zeitpunkt, wenn das freie Ende des Endstücks in den Durchgangskanal zurückgezogen wird und die dielektrische Belastung zwischen diesem freien Ende und der Wand des Durchgangskanals besonders groß ist, der Durchgangskanal durch den Schaft schon freigegeben ist. Hierdurch besteht zu diesem Zeitpunkt schon eine Löschgasströmung, die am freien Ende des Endstücks Überschläge verhindert.

Insbesondere bei einer großen Länge des zylindrischen Bereichs ergibt sich ein hoher Strömungswiderstand durch den schmalen, zwischen dem Schaft und der Wand des Durchgangskanals gebildeten Spalt und damit eine gute Abdichtung.

Die Öffnung des Durchgangskanals geschieht erst nach einem großen Hub des Kontaktstiftes, so dass sich vor Ausbildung der Löschgasströmung über eine lange Zeit ein hoher Löschgasdruck im Heiz- bzw. Kompressionsraum ausbilden kann.

Eine weitere vorteilhafte Ausgestaltung der Erfindung sieht vor, dass zwischen dem Endstück und dem Schaft des ersten Lichtbogenkontaktstücks ein konischer Übergangsbereich vorgesehen ist.

Weiterhin kann vorteilhaft vorgesehen sein, dass der Durchgangskanal an dem dem zweiten Lichtbogenkontaktstück abgewandten Ende des zylindrischen Bereichs eine konische Erweiterung aufweist.

Im folgenden wird die Erfindung anhand eines Ausführungsbeispiels in einer Zeichnung gezeigt und nachfolgend beschrieben:

Dabei zeigt die Figur schematisch einen Teil der Unterbrechereinheit eines erfindungsgemäßen Hochspannungsleistungsschalters.

In einem isolierenden Leistungsschaltergehäuse 18, das beispielsweise aus Porzellan oder einem Verbundwerkstoff besteht, stehen einander zwei Lichtbogenkontaktstücke 1,2 koaxial gegenüber. Das erste Lichtbogenkontaktstück 1 ist feststehend ausgebildet bzw. getrennt antreibbar, während das zweite Lichtbogenkontaktstück 2, das die Form eines Tulpenkontakts aufweist, in Richtung des Pfeiles 14 zur Ausführung einer Ausschaltbewegung und in umgekehrter Richtung zur Ausführung einer Einschaltbewegung antreibbar ist.

Mit dem zweiten Lichtbogenkontaktstück 2 ist ein Isolierstoffkörper 3 in Form einer Isolierstoffdüse fest verbunden, die aus Polytetrafluoräthylen besteht. Die Isolierstoffdüse 3 weist einen Durchgangskanal 6 auf, der im Einschaltzustand von dem ersten Lichtbogenkontaktstück 1 durchsetzt und verdämmt ist. Radial außerhalb der Isolierstoffdüse 3 und diese umgebend sind ein erstes Dauerstromkontaktstück 13 und ein zweites Dauerstromkontaktstück 12 angeordnet, die im Einschaltzustand ebenfalls miteinander in Kontakt stehen und den Nennstrom tragen.

Außerdem ist ein Heizraum 16 gebildet, der über einen Kanal 15 mit dem Durchgangskanal 6 der Düse bzw. dem zwischen den Lichtbogenkontaktstücken 1,2 gebildeten Lichtbogenraum verbunden ist.

Während der Ausschaltbewegung kann ein Lichtbogen 4 zwischen den Lichtbogenkontaktstücken 1,2 entstehen, der das im Lichtbogenraum 5 befindliche Löschgas, beispielsweise SF₆, aufheizt und damit zur Expansion bringt. Das Löschgas kann dann in den Heizraum 16 abströmen und wird dort vorübergehend gespeichert, bis wegen eines Stromnulldurchgangs des zu schaltenden Stromes der Lichtbogen 4 erlischt und das Löschgas aus dem Heizraum 16 durch den Kanal 15 in den Lichtbogenraum 5 zurückströmt, um dort eine rasche Kühlung herbeizuführen und somit die Rückzündung eines Lichtbogens 4 zu verhindern.

In der ersten Phase der Ausschaltbewegung, wenn das erste Lichtbogenkontaktstück 1 noch mit dem zweiten Lichtbogenkontaktstück 2 in elektrisch leitender Verbindung steht, ist der Durchgangskanal 6 noch durch das erste Lichtbogenkontaktstück 1 verdämmt. Der Durchmesser des Durchgangskanals 6 entspricht in dem zylindrischen Bereich dem Außendurchmesser des Schaftes 8 des ersten Lichtbogenkontaktstücks 1.

Der Durchgangskanal 6 ist in einem wesentlichen Bereich 17seiner Länge zylindrisch gestaltet, so dass einerseits die Verdämmung durch das erste Lichtbogenkontaktstück 1 beim Ausschalten solange andauert, bis ein genügender Löschgasdruck im Lichtbogenraum 5 bzw. im Heizraum 16 erreicht ist und dass andererseits eine große axiale Überlappung des Schafts 8 mit dem Durchgangskanal 6 zu einer effektiven Dichtung führt.

Die zweite Phase der Ausschaltbewegung beginnt mit der Trennung des ersten Lichtbogenkontaktstückes 1 von dem zweiten Lichtbogenkontaktstück 2. Jetzt entsteht zwischen den Lichtbogenkontaktstücken 1 und 2 ein Lichtbogen, der das Gas im Lichtbogenraum 5 aufheizt und expandieren lässt. Zu diesem Zeitpunkt oder etwas später verlässt der Schaft 8 den zylindrischen Bereich 17 des Durchgangskanals 6. Dieser wird jetzt nur noch durch das Endstück 7 verdämmt, so dass ein Teil des expandierten Löschgases den Spalt zwischen dem Endstück 7 und dem zylindrischen Bereich 17 des Durchgangskanals 6 durchströmen kann und so die dielektrischen Probleme in dem Spalt verringert.

Das durchströmende Löschgas bewirkt unter anderem die dielektrische Verfestigung des Zwischenraumes zwischen dem Endstück 7 und dem Isolierstoffkörper 3.

## Patentansprüche

1. Isolierstoffdüse für einen Hochspannungsleistungsschalter, welche zumindest während eines Ausschaltvorganges eine zwischen zwei Lichtbogenkontaktstücken gebildete Schaltstrecke umgibt, wobei die Isolierstoffdüse einen Durchgangskanal mit einem zylindrischen Bereich aufweist, der von einem relativ zur Isolierstoffdüse bewegbaren Lichtbogenkontaktstück während des Ausschaltvorganges verdämmt ist,
**dadurch gekennzeichnet, dass**
die Länge des zylindrischen Bereiches mindestens 2 mal so groß ist wie dessen Durchmesser.

2. Isolierstoffdüse nach Anspruch 1,
**dadurch gekennzeichnet, dass**
die Länge des zylindrischen Bereiches mindestens dreimal so groß ist wie dessen Durchmesser.

3. Isolierstoffdüse nach Anspruch 1 oder 2,
**dadurch gekennzeichnet, dass**
die Länge des zylindrischen Bereiches mindestens viermal so groß ist wie dessen Durchmesser.

## Claims

1. Insulating nozzle for a high-voltage circuit breaker, which, at least during a disconnection procedure, surrounds a switching path which is formed between two arcing contact pieces, the insulating nozzle having a through-channel having a cylindrical region which is blocked during the disconnection procedure by an arcing contact piece, which can move relative to the insulating nozzle, **characterized in that** the length of the cylindrical region is at least twice as great as its diameter.

2. Insulating nozzle according to Claim 1, **characterized in that** the length of the cylindrical region is at least three times as great as its diameter.

3. Insulating nozzle according to Claim 1 or 2, **characterized in that** the length of the cylindrical region is at least four times as great as its diameter.

## Revendications

1. Buse en matériau isolant, destinée à un sectionneur de puissance à haute tension, qui, au moins pendant une opération de déconnexion, entoure une section de commutation formée entre deux pièces de contact d'arc, la buse en matériau isolant présentant un canal de passage muni d'une zone cylindrique qui, pendant l'opération de déconnexion, est obstruée par une pièce de contact d'arc mobile par rapport à la buse en matériau isolant,
**caractérisée en ce que** la longueur de la zone cylindrique est au moins 2 fois plus grande que son diamètre.

2. Buse en matériau isolant selon la revendication 1, **caractérisée en ce que** la longueur de la zone cylindrique est au moins trois fois plus grande que son diamètre.

3. Buse en matériau isolant selon la revendication 1 ou 2, **caractérisée en ce que** la longueur de la zone cylindrique est au moins quatre fois plus grande que son diamètre.
